# EUROPÄISCHE PATENTSCHRIFT

(11) **EP 1 199 972 B1**
(45) Veröffentlichungstag und Bekanntmachung des Hinweises auf die Patenterteilung: **24.03.2004**
(21) Anmeldenummer: 00954516.1
(22) Anmeldetag: 15.07.2000
(51) Int. Cl.: A47L 11/33, A47L 11/22

(54) **KEHRGERÄT**
SWEEPER
BALAYEUSE

(30) Priorität: 07.08.1999 DE 29913843 U
(43) Veröffentlichungstag der Anmeldung: 02.05.2002
(73) Patentinhaber: Alfred Kärcher GmbH & Co. KG, 71364 Winnenden (DE)
(72) Erfinder: FISCHER, Franz, D-71397 Leutenbach (DE); SCHMIDGALL, Martin, D-71546 Aspach (DE)
(74) Vertreter: Böhme, Ulrich, Dr. Dipl.-Phys.
(86) Internationale Anmeldenummer: PCT/EP2000/006782
(87) Internationale Veröffentlichungsnummer: WO 2001/010283

(56) Entgegenhaltungen:
- DE-A- 19 601 976
- GB-A- 1 114 343
- GB-A- 2 134 777

## Beschreibung

Die Erfindung betrifft ein Kehrgerät mit einer in einem Gehäuse gelagerten Bürstenwalze, einem mit dem Gehäuse lösbar verbindbaren Schmutzsammelbehälter und mit einer der Bürstenwalze benachbarten Schmutzeintrittsöffnung im Schmutzsammelbehälter, an deren Unterkante eine Schwelle angeordnet ist.

Bei Kehrgeräten ist es bekannt, die Schmutzsammelbehälter zur Entleerung vom Gehäuse zu trennen und dann an eine Entleerungsstelle zu transportieren. Diese Schmutzsammelbehälter sind meistens einseitig offen, die offene Seite bildet die Schmutzeintrittsöffnung in den Sammelbehälter.

Beim Transport an die Entleerungsstelle ergibt sich dabei die Gefahr, daß im Schmutzsammelbehälter gesammelter Schmutz aus dem Innenraum austritt. Um dies zu verhindern, ist es weiterhin bekannt, am Boden des Schmutzsammelbehälters im Bereich der Schmutzeintrittsöffnung eine Schwelle vorzusehen, über die die Schmutzteilchen beim Betrieb des Kehrgeräts hinweggeschleudert werden. Eine solche Schwelle verhindert jedoch, daß am Boden des Schmutzsammelbehälters gesammelte Schmutzteilchen beim Transport zur Entleerungsstelle aus dem Innenraum herausfallen.

Schmutzsammelbehälter werden häufig als Kunststoffbehälter ausgebildet, und dabei ist es schwierig, derartige Schwellen an das Bodenteil anzuformen, insbesondere ergeben sich dabei Ausformprobleme bei der Herstellung. Ein solcher Schmutzsammelbehälter ist beispielsweise aus der DE 196 01 976 A1 bekannt. Die Schwelle wird dort durch eine Stufe im Boden des Schmutzsammelbehälters gebildet, und derartige Stufen führen zu einem relativ komplizierten Herstellungsverfahren.

Es ist Aufgabe der Erfindung, ein gattungsgemäßes Kehrgerät so auszugestalten, daß die Schwelle an der Unterkante des Schmutzsammelbehälters in besonders einfacher Weise hergestellt werden kann.

Diese Aufgabe wird bei einem Kehrgerät der eingangs beschriebenen Art erfindungsgemäß dadurch gelöst, daß die Schwelle aus einem Wandabschnitt gebildet wird, der längs seiner beiden Längskanten in einer Ebene verläuft und dazwischen nach einer Seite aus dieser Ebene hervorsteht, und daß der Wandabschnitt längs seiner Längskanten mit dem Boden des Schmutzbehälters verbunden ist, wobei mindestens längs einer Längskante eine zweistückige Verbindung zwischen dem Boden und dem Wandabschnitt besteht.

Es wird also ein Wandabschnitt einseitig hervorstehend ausgebildet, beispielsweise durch einen bogenförmigen oder einen abgewinkelten Querschnitt, und dieser Wandabschnitt wird mit dem Boden des Schmutzsammelbehälters verbunden. Dabei kann die Verbindung längs beider Längskanten zweistückig sein, das heißt, es werden im Verbindungsbereich der vom Schmutzsammelbehälter unabhängige Wandabschnitt und der Boden des Schmutzsammelbehälters miteinander verbunden, beispielsweise durch eine Verrastung oder eine Verklebung.

Es ist aber auch möglich, daß eine solche zweistückige Verbindung nur längs einer Längskante erfolgt, während längs der anderen Längskante eine einstückige Verbindung zwischen dem Boden und dem Wandabschnitt vorliegt. In diesem Falle wird der Wandabschnitt beim Formen des Schmutzsammelbehälters einstückig mit dem Boden ausgebildet und wird dann durch Abbiegen des Wandabschnitts gegenüber dem Boden so positioniert, wie die Schwelle letztendlich angeordnet werden soll. Normalerweise wird dies eine Verschwenkbewegung sein, diese kann insbesondere dadurch vereinfacht werden, daß die einstückige Verbindung als Scharnierverbindung ausgebildet ist, also beispielsweise als sogenanntes Filmscharnier.

Die freie Längskante wird bei dieser Ausgestaltung dann in geeigneter Weise mit dem Boden verbunden, sei es durch eine mechanische Rastverbindung, sei es durch eine Verklebung oder Verschweißung.

Besonders vorteilhaft ist eine Ausgestaltung, bei der vorgesehen ist, daß die zweistückige Verbindung des Bodens und der Längskante des Wandabschnitts durch ein Eingreifen eines Vorsprungs in einen Rücksprung herstellbar ist.

Der Rücksprung kann beispielsweise durch eine Längsnut im Boden gebildet werden, in die die Längskante des Wandabschnitts eingreift.

Dabei ist es vorteilhaft, wenn die Längsnut von einer Stufe im Boden gebildet wird, deren obere Kante gegenüber ihrer unteren Kante vorspringt.

Insbesondere kann die Längsnut im Querschnitt V-förmig ausgebildet sein.

Es ist weiterhin vorteilhaft, wenn der Wandabschnitt längs seiner in die Längsnut eingreifenden Längskante im Querschnitt keilförmig ausgebildet ist, dadurch wird das Einschieben der Längskante in die Längsnut erleichtert.

Bei einer bevorzugten Ausführungsform ist vorgesehen, daß die Verbindungen der Längskanten mit dem Boden so dicht beieinanderliegen, daß der Wandabschnitt elastisch aufgewölbt wird und die Längskanten daher mit einer sie voneinander entfernenden Spannkraft beaufschlagt sind. Dies stellt sicher, daß eine in eine Längsnut eingreifende freie Kante des Wandabschnitts gehalten wird, sie kann nur gegen die elastische Spannkraft, die die Längskanten voneinander entfernt, aus der Längsnut herausgezogen werden.

Insbesondere kann der Wandabschnitt aus zwei winklig miteinander verbundenen ebenen Wandflächen bestehen, deren Verbindungskante parallel zu seinen Längskanten verläuft.

Es ist günstig, wenn die Schwelle bei mit dem Gehäuse verbundenem Schmutzsammelbehälter teilweise in eine komplementäre Ausnehmung des Gehäuses eintaucht, dies führt zu einer besonders guten Festlegung des Schmutzsammelbehälters am Gehäuse und dient auch als Einführhilfe. Die komplementäre Ausnehmung im Gehäuse kann als einseitig offene, im Querschnitt V-förmige Schwelle oder Rampe ausgeführt sein, die unmittelbar einer rotierenden Bürstenwalze benachbart ist und die damit als Leitfläche für die von der Bürstenwalze abgeschleuderten Schmutzteilchen dient.

Die nachfolgende Beschreibung einer bevorzugten Ausführungsform der Erfindung dient im Zusammenhang mit der Zeichnung der näheren Erläuterung. Es zeigen:
- Figur 1:: eine Draufsicht auf eine Kehrmaschine mit einem Gehäuse und einem daran gehaltenen Schmutzsammelbehälter;
- Figur 2:: eine Seitenansicht des Kehrgeräts der Figur 1, mit einem Längsschnitt im Bereich einer Schwelle am Schmutzsammelbehälter;
- Figur 3:: eine vergrößerte Detailansicht des Bereichs A in Figur 2 mit einem mit dem Boden des Schmutzsammelbehälters verbundenen Wandabschnitt vor der Ausbildung einer Schwelle und
- Figur 4:: eine Ansicht ähnlich Figur 3 nach Ausbildung einer Schwelle.

Das in der Zeichnung dargestellte Kehrgerät 1 umfaßt ein Gehäuse 2, in dem eine Bürstenwalze 3 drehbar gelagert ist, die von einem Antrieb 4 über einen Riemen 5 in Drehung versetzt werden kann. Das Gehäuse 2 ist mit einem kastenförmigen Schmutzsammelbehälter 6 verbunden, der auf seiner dem Gehäuse 2 zugewandten Stirnseite 7 offen ist und somit eine Schmutzeintrittsöffnung ausbildet.

Die offene Stirnseite 7 steht mit einer ebenfalls offenen, dem Schmutzsammelbehälter 6 zugewandten Stirnseite 8 des Gehäuses 2 in Verbindung, in diesem Bereich ergibt sich also ein Durchtritt aus dem Inneren des Gehäuses 2 in das Innere des Schmutzsammelbehälters 6.

Sowohl das Gehäuse 2 als auch der Schmutzsammelbehälter 6 tragen Rollen 9, 10, so daß das Kehrgerät 1 auf einer zu reinigenden Fläche 11 verfahrbar ist, beispielsweise mit Hilfe eines an der Oberseite des Gehäuses 2 verschwenkbar gelagerten Handgriffs 12. Dabei kehrt die durch den Antrieb 4 in Drehung versetzte Bürstenwalze 3, die nach unten aus dem Gehäuse 2 austritt und an der Fläche 11 anliegt, auf dieser Fläche 11 liegende Schmutzteilchen von der Fläche 11 weg und befördert sie in das Innere des Gehäuses 2.

Unmittelbar anschließend an die Bürstenwalze 3 ist im Gehäuse 2 eine ansteigende Rampe 13 angeordnet, die die offene Stirnseite 8 des Gehäuses an der Unterseite begrenzt und die eine Leitfläche für die von der Bürstenwalze 3 abgeschleuderten Schmutzteilchen bildet, diese werden über die Rampe 13 in den Innenraum des Schmutzsammelbehälters 6 geschleudert.

Am Boden 14 des Schmutzsammelbehälters 6 befindet sich eine die offene Stirnseite 7 an der Unterseite begrenzende Schwelle 15, die sich über die gesamte Breite der Schmutzeintrittsöffnung des Schmutzsammelbehälters 6 erstreckt und die gebildet wird durch einen Wandabschnitt 16 mit zwei ebenen, längs einer Kante 19 stumpfwinklig aneinander anschließenden Wandflächen 17, 18. Die beiden Wandflächen 17 und 18 enden in Längskanten 20 beziehungsweise 21, die parallel zueinander und parallel zu der Kante 19 verlaufen und die eine Ebene aufspannen, aus der die Wandflächen 17, 18 einseitig abstehen.

Der Wandabschnitt 16 ist längs einer Längskante 20 einstückig mit der Abschlußkante 22 des Bodens 14 verbunden, bildet also eine Verlängerung dieses Bodens 14. Die Verbindung ist dabei nach Art eines Filmscharniers ausgebildet, das heißt durch eine Materialverdünnung 23 wird ein biegbarer Bereich im Übergang zwischen dem Boden 14 einerseits und dem Wandabschnitt 16 andererseits geschaffen.

Der Boden 14 weist im Abstand zu der Abschlußkante 22 eine parallel zu dieser verlaufende Stufe 24 auf, deren obere Kante 25 über die untere Kante 26 vorspringt, so daß dadurch eine im Querschnitt V-förmige Längsnut 27 entsteht (Figur 3).

Die Abmessungen sind dabei so gewählt, daß die Längskante 21 in die Längsnut 27 eingreift, wenn der Wandabschnitt 16 um die Abschlußkante 22 nach oben geschwenkt wird, wobei ein Eingreifen der Längskante 21 in die Längsnut 27 nur dadurch zu erreichen ist, daß die Wandflächen 17 und 18 des Wandabschnitts 16 elastisch gegeneinander verschwenkt werden, daß also der Winkel zwischen den beiden Wandflächen 17, 18 verkleinert wird. Dadurch erfolgt eine elastische Verformung des Wandabschnitts 16, sobald die Längskante 21 in die Längsnut 27 eintritt, entspannt sich der Wandabschnitt 16 wieder, so daß dann die Längskante 21 unter Spannung in der Längsnut 27 gehalten wird. Ein besonders guter Eingriff der Längskante 21 in der V-förmigen Längsnut 27 ergibt sich dadurch, daß die Wandfläche 18 im Bereich der Längskante 21 keilförmig zugespitzt ist, also im wesentlichen komplementär zum Querschnitt der Längsnut 27 ausgebildet ist.

Auf diese Weise gelingt es, durch den einstückig an den Boden 14 des Schmutzsammelbehälters 6 angeformten Wandabschnitt 16 eine Schwelle auf der Oberseite des Bodens 14 auszubilden, es genügt dazu, den angeformten Wandabschnitt 16 nach oben zu schwenken und die Längskante 21 in die Längsnut 27 einzuführen.

Die in dieser Weise ausgebildete Schwelle 15 taucht bei mit dem Gehäuse 2 verbundenem Schmutzsammelbehälter 6 in eine V-förmige Ausnehmung 28 in der Rampe 13 ein, so daß eine exakte Führung des Schmutzsammelbehälters relativ zum Gehäuse 2 erzielbar ist, die Schwelle 15 wird dadurch praktisch Teil der Rampe 13.

## Patentansprüche

1. Kehrgerät (1) mit einer in einem Gehäuse (2) gelagerten Bürstenwalze (3), einem mit dem Gehäuse (2) lösbar verbindbaren Schmutzsammelbehälter (6) und mit einer der Bürstenwalze (3) benachbarten Schmutzeintrittsöffnung im Schmutzsammelbehälter (6), an deren Unterkante eine Schwelle (15) angeordnet ist, **dadurch gekennzeichnet, daß** die Schwelle (15) aus einem Wandabschnitt (16) gebildet wird, der längs seiner beiden Längskanten (20, 21) in einer Ebene verläuft und dazwischen nach einer Seite aus dieser Ebene hervorsteht, und daß der Wandabschnitt (16) längs seiner Längskanten (20, 21) mit dem Boden (14) des Schmutzsammelbehälters (6) verbunden ist, wobei mindestens längs einer Längskante (20 oder 21) eine zweistückige Verbindung zwischen dem Boden (14) und dem Wandabschnitt (16) besteht.

2. Kehrgerät nach Anspruch 1, **dadurch gekennzeichnet, daß** der Boden (14) und der Wandabschnitt (16) längs einer Längskante (20) einstückig miteinander verbunden sind.

3. Kehrgerät nach Anspruch 2, **dadurch gekennzeichnet, daß** die einstückige Verbindung als Scharnierverbindung (23) ausgebildet ist.

4. Kehrgerät nach einem der voranstehenden Ansprüche, **dadurch gekennzeichnet, daß** die zweistückige Verbindung des Bodens (14) und der Längskante (21) des Wandabschnitts (16) durch Eingreifen eines Vorsprungs (21) in einen Rücksprung (27) herstellbar ist.

5. Kehrgerät nach Anspruch 4, **dadurch gekennzeichnet, daß** der Rücksprung durch eine Längsnut (27) im Boden (14) gebildet wird, in die die Längskante (21) des Wandabschnitts (16) eingreift.

6. Kehrgerät nach Anspruch 5, **dadurch gekennzeichnet, daß** die Längsnut (27) von einer Stufe (24) im Boden (14) gebildet wird, deren obere Kante (25) gegenüber ihrer unteren Kante (26) vorspringt.

7. Kehrgerät nach Anspruch 6, **dadurch gekennzeichnet, daß** die Längsnut (27) im Querschnitt V-förmig ausgebildet ist.

8. Kehrgerät nach einem der Ansprüche 5 bis 7, **dadurch gekennzeichnet, daß** der Wandabschnitt (16) längs seiner in die Längsnut (27) eingreifenden Längskante (21) im Querschnitt keilförmig ausgebildet ist.

9. Kehrgerät nach einem der Ansprüche 4 bis 8, **dadurch gekennzeichnet, daß** die Verbindungen der Längskanten (20, 21) mit dem Boden (14) so dicht beieinanderliegen, daß der Wandabschnitt (16) elastisch aufgewölbt wird und die Längskanten (20, 21) daher mit einer sie voneinander entfernenden Spannkraft beaufschlagt sind.

10. Kehrgerät nach einem der voranstehenden Ansprüche, **dadurch gekennzeichnet, daß** der Wandabschnitt (16) aus zwei winklig miteinander verbundenen ebenen Wandflächen (17, 18) besteht, deren Verbindungskante (19) parallel zu seinen Längskanten (20, 21) verläuft.

11. Kehrgerät nach einem der voranstehenden Ansprüche, **dadurch gekennzeichnet, daß** die Schwelle (15) bei mit dem Gehäuse (2) verbundenem Schmutzsammelbehälter (6) teilweise in eine komplementäre Ausnehmung (28) des Gehäuses (2) eintaucht.

## Claims

1. A sweeping device (1) with a brush roller (3) mounted in a housing (2), a dirt-collection container (6) capable of being connected in a detachable manner to the housing (2) and with a dirt-inlet opening adjacent to the brush roller (3) in the dirt-collection container (6), a sill (15) being arranged on the lower edge of the said dirt-inlet opening, **characterized in that** the sill (15) is formed from a wall portion (16) which extends in a plane along its two longitudinal edges (20, 21) and projects to one side from the said plane between the said longitudinal edges (20, 21), and the wall portion (16) is connected along its longitudinal edges (20, 21) to the base (14) of the dirt-collection container (6), wherein a two-part join is present between the base (14) and the wall portion (16) at least along one longitudinal edge (20 or 21).

2. A sweeping device according to Claim 1, **characterized in that** the base (14) and the wall portion (16) are integrally joined to each other along one longitudinal edge (20).

3. A sweeping device according to Claim 2, **characterized in that** the integral connexion is designed in the form of a hinge connexion (23).

4. A sweeping device according to one of the preceding Claims, **characterized in that** the two-part join of the base (14) and the longitudinal edge (21) of the wall portion (16) is capable of being produced by the engagement of a projection (21) in an offset (27).

5. A sweeping device according to Claim 4, **characterized in that** the offset is formed by a longitudinal groove (27) in the base (14), into which longitudinal groove (27) the longitudinal edge (21) of the wall portion (16) engages.

6. A sweeping device according to Claim 5, **characterized in that** the longitudinal groove (27) is formed by a step (24) in the base (14), the upper edge (25) of the said step (24) projecting with respect to its lower edge (26).

7. A sweeping device according to Claim 6, **characterized in that** the longitudinal groove (27) is V-shaped in cross-section.

8. A sweeping device according to one of Claims 5 to 7, **characterized in that** the wall portion (16) is wedge-shaped in cross-section along its longitudinal edge (21) engaging in the longitudinal groove (27).

9. A sweeping device according to one of Claims 4 to 8, **characterized in that** the joins of the longitudinal edges (20, 21) to the base (14) are arranged so close to each other that the wall portion (16) bulges in a resilient manner and the longitudinal edges (20, 21) are thus acted upon with a stressing force which urges them away from each other.

10. A sweeping device according to one of the preceding Claims, **characterized in that** the wall portion (16) comprises two flat wall faces (17, 18) which are joined to each other at an angle and the joining edge (19) of which extends parallel to its longitudinal edges (20, 21).

11. A sweeping device according to one of the preceding Claims, **characterized in that** when the dirt-collection container (6) is connected to the housing (2) the sill (15) projects in part into a complementary recess (28) in the housing (2).

## Revendications

1. Appareil de balayage (1) du type balai mécanique comprenant un rouleau-brosse (3) monté sur palier dans un carter (2), un récipient de collecte des poussières et crasses (6) pouvant être relié de manière amovible au carter (2), et une ouverture d'entrée des crasses dans le récipient de collecte des poussières et crasses (6), qui est située au voisinage du rouleau-brosse (3), et sur le bord inférieur de laquelle est disposé un seuil surélevé (15),
**caractérisé en ce que** le seuil (15) est formé par un tronçon de paroi (16), qui, le long de ses deux bords longitudinaux (20, 21), s'étend dans un même plan, et entre ceux-ci, fait saillie de ce plan vers un côté, et **en ce que** le tronçon de paroi (16) est relié, le long de ses bords longitudinaux (20, 21), avec le fond (14) du récipient de collecte des poussières et crasses (6), une liaison en deux parties entre le fond (14) et le tronçon de paroi (16) existant au moins le long d'un bord longitudinal (20 ou 21).

2. Appareil de balayage selon la revendication 1, **caractérisé en ce que** le fond (14) et le tronçon de paroi (16) sont reliés l'un à l'autre d'un seul tenant, le long d'un bord longitudinal (20).

3. Appareil de balayage selon la revendication 2, **caractérisé en ce que** la liaison d'un seul tenant est réalisée sous forme de liaison à charnière (23).

4. Appareil de balayage selon l'une des revendications précédentes, **caractérisé en ce que** la liaison en deux parties du fond (14) et du bord longitudinal (21) du tronçon de paroi (16), peut être réalisée par la venue en prise d'une protubérance (21) dans un décrochement en retrait (27).

5. Appareil de balayage selon la revendication 4, **caractérisé en ce que** le décrochement en retrait est formé par une rainure longitudinale (27) dans le fond (14), dans laquelle vient en prise le bord longitudinal (21) du tronçon de paroi (16).

6. Appareil de balayage selon la revendication 5, **caractérisé en ce que** la rainure longitudinale (27) est formée par un gradin (24) dans le fond (14), dont le bord supérieur (25) fait saillie en avant par rapport à son bord inférieur (26).

7. Appareil de balayage selon la revendication 6, **caractérisé en ce que** la rainure longitudinale (27) est réalisée en forme de V, en section transversale.

8. Appareil de balayage selon l'une des revendications 5 à 7, **caractérisé en ce que** le tronçon de paroi (16) est réalisé, le long de son bord longitudinal (21) venant en prise dans la rainure longitudinale (27), avec une section transversale en forme de coin.

9. Appareil de balayage selon l'une des revendications 4 à 8, **caractérisé en ce que** les liaisons des bords longitudinaux (20, 21) avec le fond (14) se situent suffisamment proches l'une de l'autre pour que le tronçon de paroi (16) soit bombé de manière élastique et que les bords longitudinaux (20, 21) soient ainsi soumis à une force de serrage qui les écarte l'un de l'autre.

10. Appareil de balayage selon l'une des revendications précédentes, **caractérisé en ce que** le tronçon de paroi (16) est constitué de deux surfaces de paroi planes (17, 18) reliées l'une à l'autre de manière coudée, et dont l'arête de liaison (19) s'étend parallèlement à ses bords longitudinaux (20, 21).

11. Appareil de balayage selon l'une des revendications précédentes, **caractérisé en ce que** le seuil (15), lorsque le récipient de collecte des poussières et crasses (6) est relié au carter (2), s'engage partiellement dans un évidement (28) complémentaire, du carter (2).
